# EUROPÄISCHE PATENTSCHRIFT

(11) **EP 2 132 478 B1**
(45) Veröffentlichungstag und Bekanntmachung des Hinweises auf die Patenterteilung: **06.07.2011**
(21) Anmeldenummer: 08715839.0
(22) Anmeldetag: 18.02.2008
(51) Int. Cl.: F21S 6/00, F21V 21/22, F21V 27/00, F21V 14/04, F21Y 101/02

(54) **LEUCHTE, INSBESONDERE STEH- BZW. TISCHLEUCHTE MIT AUSZIEHBAREM LICHTKOPF**
LIGHT FIXTURE, IN PARTICULAR A STANDARD LAMP OR A TABLE LAMP, WITH AN EXTENDABLE LIGHT HEAD
LUMINAIRE, EN PARTICULIER LAMPE A PIED ET/OU A POSER DOTE D'UNE TETE LUMINEUSE TELESCOPIQUE

(30) Priorität: 05.04.2007 DE 202007005087 U
(43) Veröffentlichungstag der Anmeldung: 16.12.2009
(73) Patentinhaber: Zumtobel Lighting GmbH, 32657 Lemgo (DE)
(72) Erfinder: TRAGATSCHNIG, Jörg, A-5700 Zell am See (AT)
(74) Vertreter: Thun, Clemens
(86) Internationale Anmeldenummer: PCT/EP2008/001242
(87) Internationale Veröffentlichungsnummer: WO 2008/122326

(56) Entgegenhaltungen:
- DE-A1- 19 954 134
- DE-U1-202006 017 356
- US-A- 2 345 393
- US-A- 2 598 310
- US-A- 4 706 172

## Beschreibung

Die vorliegende Erfindung betrifft eine Leuchte gemäß dem Oberbegriff des Anspruchs 1, welche einen gegenüber einem Trägerarm ausziehbaren Lichtkopf zur Aufnahme der Lichtquelle sowie eine sich bis zum Lichtkopf erstreckende Stromversorgungsleitung aufweist. Insbesondere betrifft die vorliegende Erfindung eine Steh- bzw. Tischleuchte.

Tischleuchten finden bei Büroarbeitsplätzen zunehmend Verwendung, da sie die Möglichkeit bieten, einzelne Arbeitsplätze individuell auszuleuchten. Das sie verhältnismäßig wenig Platz beanspruchen, kann durch eine geeignete Anordnung der Leuchte auf dem Arbeitstisch eine Ausleuchtung in gewünschter Weise erzielt werden, wobei die Beleuchtungsmöglichkeiten zusätzlich dadurch verbessert werden können, dass gewisse Einstellmöglichkeiten für die Leuchte bestehen. So ist es bspw. bekannt, den an einem Trägerarm angeordneten Lichtkopf verstellbar, bspw. dreh- oder verschwenkbar auszugestalten, um die Ausleuchtung an individuelle Wünsche anzupassen.

Aus dem Stand der Technik sind ferner Leuchten bekannt, welche eine weitere Einstellmöglichkeit dadurch eröffnen, dass der Lichtkopf gegenüber einem Trägerarm ausziehbar gelagert ist. Derartige Leuchten sind bspw. in der DE 72 03 745 U oder der DE 91 14 561 U beschrieben. Die erstgenannte Gebrauchsmusterschrift beschreibt bspw. eine Leuchte, bei der der Trägerarm mit dem endseitig angeordneten Lichtkopf teleskopisch ausziehbar ist, um die Gesamtlänge des Trägerarms einstellen zu können. Bei der DE 91 14 561 U hingegen ist ein bogenförmiger Trägerarm vorgesehen, in dem ein länglicher Lichtkopf derart geführt ist, dass dieser gegenüber dem Trägerarm ausgezogen werden kann. In beiden Fällen ist eine Stromversorgungsleitung zur Stromversorgung der Lichtquellen vorgesehen, wobei diese an der Außenseite der Trägerarme entlang geführt ist.

Aus der US 2,345,393 ist eine Tischleuchte mit einem gegenüber einem Trägerarm ausziehbaren Lichtkopf bekannt. Eine Stromversorgungsleitung erstreckt sich bis zum Lichtkopf und ist teilweise durch den Trägerarm geführt. In dem Trägerarm ist ein Einzugmechanismus zur Aufnahme der Stromversorgungsleitung angeordnet.

Der vorliegenden Erfindung liegt die Aufgabe zugrunde, eine neuartige Leuchte anzugeben, welche hinsichtlich ihres äußeren Erscheinungsbildes nochmals gegenüber den bekannten Konstruktionen verbessert ist und gleichzeitig die Möglichkeit bietet, verschiedenste Einstellungen vorzunehmen.

Die Aufgabe wird durch eine Leuchte mit den Merkmalen des Anspruchs 1 gelöst. Vorteilhafte Weiterbildungen der Erfindung sind Gegenstand der abhängigen Ansprüche.

Die erfindungsgemäße Lösung betrifft wiederum eine Leuchte, bei der ein Lichtkopf gegenüber einem Trägerarm ausziehbar ist, um eine Einstellung der Leuchte zu ermöglichen. Hierbei ist erfindungsgemäß vorgesehen, die Stromversorgungsleitung durch den Trägerarm zu führen, um das Erscheinungsbild der Leuchte zu verbessern. Um dabei trotz allem die Möglichkeit der Verstellung des Lichtkopfs gegenüber dem Trägerarm zu bieten, ist ferner innerhalb des Trägerarms und/oder des Lichtkopf ein Einzugmechanismus zur definierten Aufnahme der Stromversorgungsleitung angeordnet.

Erfindungsgemäß wird dementsprechend eine Leuchte, insbesondere eine Steh- oder Tischleuchte mit einem gegenüber einem Trägerarm ausziehbaren Lichtkopf zur Aufnahme einer Lichtquelle sowie einer sich bis zum Lichtkopf erstreckenden Stromversorgungsleitung vorgeschlagen, wobei die Leuchte dadurch gekennzeichnet ist, dass die Stromversorgungsleitung zumindest teilweise, vorzugsweise vollständig, durch den Trägerarm geführt ist und in dem Trägerarm und/oder dem Lichtkopf ein Einzugsmechanismus zur definierten Aufnahme der Stromversorgungsleitung angeordnet ist.

Durch die erfindungsgemäße Lösung wird erreicht, dass die Stromversorgungsleitung nicht mehr das Erscheinungsbild der Leuchte beeinträchtigt. Insbesondere bilden sich unabhängig von der Einstellung des Lichtkopfs gegenüber dem Trägerarm an der Außenseite der Leuchte keine Kabelschlingen, welche bei bislang bekannten Konstruktionen auftreten können. Hierfür ist insbesondere der Einzugsmechanismus verantwortlich, der sicherstellt, dass in sämtlichen Positionen des Lichtkopfs die Stromversorgungsleitung definiert aufgenommen wird.

Vorzugsweise ist der Lichtkopf gegenüber dem Trägerarm teleskopisch ausziehbar, wobei sowohl ein lineares Ausziehen als auch ein bogenförmiges Ausziehen vorgesehen sein könnte. Der Einzugsmechanismus, der nachfolgend noch näher beschrieben wird, umfasst vorzugsweise eine Rollenumlenkung, wobei die Stromversorgungsleitung als Flachbandkabel ausgeführt ist.

Im Falle der Verwendung der erfindungsgemäßen Leuchte als Tischleuchte ist die Lichtquelle vorzugsweise durch eine oder mehrere LEDs gebildet. Um in diesem Fall weitere Verstellmöglichkeiten zur individuellen Ausleuchtung zu ermöglichen, kann ferner vorgesehen sein, dass die Leuchte eine verstellbare Reflektoranordnung aufweist. Diese kann insbesondere durch zwei zu beiden Seiten der Lichtquelle angeordnete, schwenkbar gelagerte Reflektoren gebildet sein, wobei dann weiterhin eine Einstellvorrichtung zur Verstellung der beiden Reflektoren vorgesehen ist. Die Lichtquelle und/oder die Reflektoren sind hierbei vorzugsweise mit einem Kühlkörper gekoppelt

Die Bedienung der erfindungsgemäßen Leuchte kann vorzugsweise durch am Lichtkopf befindliche Bedienelemente vorgenommen werden, wobei diese Bedienelemente insbesondere zum Verstellen des Lichtkopfs gegenüber dem Trägerarm vorgesehen sind, gleichzeitig allerdings auch ein Ein- und Ausschalten bzw. ein Einstellen der Helligkeit ermöglichen können. Erfindungsgemäß ist ein Bedienelement als drehbarer Stift ausgeführt, der zusätzlich auch eine eigenständige Beleuchtung aufweisen kann, um die Auffindbarkeit der Leuchte weiter zu verbessern.

Nachfolgend soll die Erfindung anhand der beiliegenden Zeichnung näher erläutert werden. Es zeigen:
- Fig. 1: eine perspektivische Ansicht einer erfindungsgemäßen Leuchte;
- Fig. 2: eine Ansicht des von dem Trägerarm abgenommenen Lichtkopfs;
- Fig. 3: die Unterseite des Lichtkopfs;
- Fig. 4: die Anordnung des Einzugsmechanismusses in dem Lichtkopf;
- Fig. 5: eine Längs-Schnittdarstellung von Fig. 4 zur Verdeutlichung der Funktionsweise des Einzugsmechanismusses und
- Fig. 6: eine weitere Schnittdarstellung des vorderen Endbereichs des Lichtkopfs.

Bei der in Fig. 1 dargestellten und allgemein mit dem Bezugszeichen 1 versehenen erfindungsgemäßen Leuchte handelt es sich um eine sog. Tischleuchte, welche insbesondere zur Ausleuchtung von Schreibtischarbeitsplätzen vorgesehen ist Anzumerken ist allerdings, dass die Erfindung nicht auf derartige Tischleuchten beschränkt ist. Sie kann bspw. auch bei Stehleuchten zum Einsatz kommen. Auch bei Wand- oder Deckenleuchten, bei denen ein Trägerarm unmittelbar an einer Wand und/oder Decke befestigt ist und der Lichtkopf gegenüber dem Trägerarm verstellbar ausgestaltet sein soll, könnte die Erfindung verwendet werden.

Die in Fig. 1 dargestellte Tischleuchte 1 weist zunächst einen Leuchtenfuß 2 mit elektrischen Anschlussmitteln 3 sowie einen sich von dem Leuchtenfuß 2 nach oben erstreckenden Trägerarm 5 auf, der abgewinkelt ausgestaltet ist derart, dass sich ein erster Teil 5a vertikal von dem Leuchtenfuß 2 nach oben erstreckt und ein zweiter Teil 5b horizontal ausgerichtet ist. Der Trägerarm 5, genaugenommen der horizontale Teil 5b hiervon dient zur Halterung eines nachfolgend noch näher beschriebenen Lichtkopfs 10, der eine längliche Gestalt aufweist und an dessen vorderen Ende einerseits die Lichtquellen und andererseits ein Bedienelement 30, über das die Leuchte 1 bedient werden kann, angeordnet sind. Hierunter ist zu verstehen, dass sowohl - wie nachfolgend beschrieben - die Stellung des Lichtkopfs 10 verändert werden kann als auch die Lichtquellen ein- und ausgeschaltet bzw. in ihrer Helligkeit eingestellt werden können.

Eine erste grundsätzliche Verstellmöglichkeit für die erfindungsgemäße Leuchte 1 besteht darin, dass der Lichtkopf 10 wie in Fig. 1 dargestellt in Pfeilrichtung gegenüber dem Trägerarm 5 verstellt werden kann. Wie die Darstellung in Fig. 2 zeigt, ist hierzu insbesondere der horizontale Bereich 5b des Trägerarms 5 als nach oben offene U-förmige Schiene ausgestaltet, in der der Lichtkopf 10 teleskopisch aufgenommen ist. Eine Längsverstellung des Lichtkopfs 10 wird nun dadurch ermöglicht, dass im rückwärtigen Bereich des Lichtkopfs 10 drei seitlich über das Gehäuse 11 des Lichtkopfs 10 hervorstehende Rollen 12 angeordnet sind. Diese Rollen 12 greifen in Führungsbahnen 6 ein, welche an den Innenseiten der Seitenwände 7 des Trägerarms 5 ausgebildet sind. Auf diese Weise wird ein leichtgängiges Verstellen des Lichtkopfs 10 ermöglicht, wobei gleichzeitig durch die Rollen 12 in den Schienen 6 eine definierte Führung gegeben ist. Über nicht näher dargestellte Begrenzungselemente kann ferner sichergestellt werden, dass der Verstellbereich für den Lichtkopf 10 auf einen bestimmten Bereich beschränkt ist. Insbesondere soll ein Herausziehen des Lichtkopfs 10 derart, dass die Führungsrollen 12 sichtbar sind, vermieden werden.

Die Unterseite des Lichtkopfs 10 ist in Fig. 3 gezeigt, wobei dieser Darstellung entnehmbar ist, dass im vorderen Bereich des Lichtkopfs 10 die Lichtquellen angeordnet sind. Es handelt sich hierbei um eine Reihenanordnung mehrerer LEDs 15, wobei selbstverständlich auch andere Lichtquellen zum Einsatz kommen könnten. Im Falle einer Tischleuchte wird das von den LEDs abgegebene Licht vorzugsweise asymmetrisch abgegeben, da derartige Leuchten in der Regel auf der von dem Arbeitenden aus gesehen gegenüberliegenden Seite des Tisches platziert werden und einen bestimmten Arbeitsbereich des Tisches ausleuchten sollen. Um diese asymmetrische Lichtverteilung zu ermöglichen, sind zu beiden Seiten der LEDs 15 Rinnenreflektoren 16 angeordnet, welche verschwenkbar gelagert sind. Über ein Einstellrad 17 können beide Rinnenreflektoren 16 wahlweise in verschiedene Richtungen verschwenkt werden, um die Lichtabgabe zu beeinflussen. Durch diese Flexibilität ist gewährleistet, dass die Leuchte 1 wahlweise an verschiedenen Seiten der zu beleuchtenden Arbeitsfläche aufgestellt werden kann.

Der interne Aufbau des Lichtkopfs 10 kann der Darstellung in Fig. 4 entnommen werden, welche den Lichtkopf 10 ohne die äußere Umkleidung 11 zeigt. Im rückwärtigen Bereich des Lichtkopfs 10 sind hierbei die bereits angesprochenen Führungsrollen 12 angeordnet, während sich am vorderen Ende das Beleuchtungsmodul 18 mit den LEDs sowie den Reflektoren befindet. Ferner ist auch eine mit dem Bedienelement 30 gekoppelte Steuervorrichtung 19 vorgesehen, über welche die Ansteuerung des Beleuchtungsmoduls 18 vorgenommen wird.

Eine weitere wesentliche Komponente des Lichtkopfs 10 ist ein allgemein mit dem Bezugszeichen 20 versehener Einzugsmechanismus, der zur definierten Führung und Aufnahme einer Stromversorgungsleitung dient, über welche die Stromversorgung des Beleuchtungsmoduls 18 erfolgt. Aufgabe dieses Einzugsmechanismusses 20 ist es, die Stromversorgungsleitung in jeder Stellung des Lichtkopfs 10 derart aufzunehmen bzw. zu führen, dass sich keine ungewollten Schlingen der Stromversorgungskabel ergeben, welche zu einer Beeinträchtigung entweder des Aussehens der Leuchte 1 oder der Verstellbarkeit des Lichtkopfs 10 führen könnten. Der Aufbau und die spezielle Funktionsweise des Einzugsmechanismusses 20 soll nachfolgend anhand der Fig. 4 und 5 näher erläutert werden.

Generell erfolgt die Stromversorgung des LED-Moduls 18 dadurch, dass zunächst eine Stromversorgungsleitung durch den Trägerarm 5 bis zu dessen vorderen Ende geführt ist. Hier erfolgt an der Stelle A über eine Öffnung O (welche in Fig. 3 erkennbar ist) in der Unterseite des Lichtkopfs 10 eine Verbindung mit einem Flachbandkabel 21, welches einerseits an dem vorderen Ende des Trägerarms 5 angreift und andererseits mit seinem vorderen Ende mit Stromversorgungsdrähten 22 verbunden ist, welche zu dem Beleuchtungsmodul 18 führen. Das Flachbandkabel 21 weist eine Länge auf, welche in jeglicher Stellung des Lichtkopfs 10 eine Verbindung von dem Trägerarm 5 zu den Kabeln 22 sicherstellt. Gleichzeitig ist allerdings das Flachbandkabel 12 über den Einzugsmechanismus 20 derart gelagert, dass keine losen Schlingen auftreten, sobald der Lichtkopf 10 gegenüber dem Trägerarm 5 verschoben wird.

Diese Einzugsmechanismus 20 weist als zentrale Elemente vier Führungsrollen 22 bis 25, um die das Flachbandkabel 21 entsprechend der Darstellung schlingenförmig geführt ist. Während die beiden hinteren Führungsrollen 22 und 23 fest in dem Gehäuse des Lichtkopfs 11 angeordnet sind, sind die beiden vorderen Führungsrollen 24 und 25 gemeinsam an einer schlittenartigen Halterung 26 befestigt, wobei diese Halterung in Längsrichtung des Lichtkopfs 10 gleiten kann. Über eine Zugfeder 27 ist das Führungsteil 26 ferner mit einer Halterung 28 für die Kabel 22 verbunden. Die Fig. 4 und 5 zeigen hierbei die Anordnung der Führungsrollen 22 bis 25 bei ausgezogenem Lichtkopf 10.

Wird nunmehr der Lichtkopf 10 gegenüber dem Trägerarm 5 verstellt, bspw. weiter in den Trägerarm 5 eingeschoben, so hat dies zur Folge, dass das Lichtkopfgehäuse über das vordere Kontaktierungsende 21 a des Flachbandkabels 21 nach hinten geschoben wird. Hierzu rollt das Kabel 21 über die verschiedenen Führungsrollen 22 bis 25 und durch die untere Öffnung in dem Lichtkopf 10 derart ab, dass es an der Unterseite des Lichtkopfs 10 entlang geführt wird. Das Nachführen des Flachbandkabels 21 wird dabei dadurch ermöglicht, dass der Schlitten 26 mit den beiden vorderen Führungsrollen 24 und 25 in Richtung der hinteren Führungsrollen 22 und 23 gezogen wird, wodurch ein Längenausgleich ermöglicht wird. In jeglicher Stellung ist allerdings das Flachbandkabel 21 in definierter Weise über die Führungsrollen 22 bis 25 geführt, so dass keine unerwünschten Schlingen auftreten. Ferner wird durch die Zugfeder 27 sichergestellt, dass das Flachbandkabel 21 grundsätzlich unter Zug gesetzt ist.

Durch diesen speziellen Einzugsmechanismus 20 kann also eine Verstellung des Lichtkopfs 10 erfolgen, wobei gleichzeitig sichergestellt ist, dass die Stromversorgungsleitung für die Leuchte generell in definierter Weise in den verschiedenen Gehäuseteilen der Leuchte aufgenommen wird, so dass das Erscheinungsbild der Leuchte nicht negativ beeinflusst wird.

Fig. 6 zeigt abschließend eine Schnittdarstellung des vorderen Bereichs des Lichtkopfs 10, wobei einerseits die LEDs 15 sowie andererseits die zu beiden Seiten der LEDs 15 angeordneten Rinnenreflektoren 16 erkennbar sind. Diese können - wie bereits erwähnt - gemeinsam über das Einstellrad 17 verstellt bzw. verschwenkt werden, so dass eine Lichtabgabe in gewünschter Richtung eingestellt werden kann. Das Beleuchtungsmodul ist hierbei mit einem Kühlkörper 31 gekoppelt, um die Wärme abzuführen.

Die Bedienung der Leuchte 1 erfolgt über den Stift 30, der zunächst einmal ein Angriffselement darstellt, mit dessen Hilfe der Lichtkopf 10 gegenüber dem Trägerarm 5 verschoben werden kann. Gleichzeitig ist der Stift 30 auch ein Bedienelement zum Ein- und Ausschalten der Leuchte 1, was durch ein Verdrehen des Stifts 30 erfolgt. Hierbei kann bspw. auch vorgesehen sein, dass die Helligkeit der LEDs 15 mit Hilfe einer Veränderung der Drehstellung des Stifts 30 eingestellt werden kann. Weiterhin kann vorgesehen sein, dass der Drehstift 30 selbst - bspw. mittels einer weiteren LED - beleuchtet wird, um ein Auffinden der Leuchte zu ermöglichen. Die Ansteuerelektronik für die Lichtquellen ist dabei ferner vorzugsweise derart ausgeführt, dass in einer Position des Lichtkopfs 10, in der die Lichtquellen durch den Trägerarm 5 verdeckt werden, eine Zwangsabschaltung erfolgt.

Letztendlich wird also eine Leuchte geschaffen, welche eine Vielzahl von Einstellmöglichkeiten bietet, wobei gleichzeitig durch eine entsprechende Aufnahme der Kabel bzw. Stromversorgungsleitungen sichergestellt ist, dass in jeglichem Zustand der Leuchte deren äußeres Erscheinungsbild nicht beeinträchtigt wird.

## Patentansprüche

1. Leuchte (1), insbesondere Steh- bzw. Tischleuchte mit einem gegenüber einem Trägerarm (5) ausziehbaren Lichtkopf (10) zur Aufnahme einer Lichtquelle (15) sowie einer sich bis zum Lichtkopf (10) erstreckenden Stromversorgungsleitung (21), wobei die Stromversorgungsleitung (21) zumindest teilweise durch den Trägerarm (5) geführt ist und in dem Trägerarm (5) und/oder dem Lichtkopf (10) ein Einzugsmechanismus (20) zur definierten Aufnahme der Stromversorgungsleitung (21) angeordnet ist,
**dadurch gekennzeichnet,**
**dass** am Lichtkopf (10) ein Bedienelement (30) zum Verstellen des Lichtkopfs (10) angeordnet ist,
wobei das Bedienelement (30) gleichzeitig zum Ein- und Ausschalten der Leuchte (1) dient und
wobei das Bedienelement (30) als drehbarer Stift ausgeführt ist.

2. Leuchte nach Anspruch 1,
**dadurch gekennzeichnet,**
**dass** der Lichtkopf (10) gegenüber dem Trägerarm (5) teleskopisch ausziehbar ist.

3. Leuchte nach Anspruch 1 oder 2,
**dadurch gekennzeichnet,**
**dass** die Lichtquelle durch mehrere LEDs (15) gebildet ist.

4. Leuchte nach einem der vorherigen Ansprüche,
**dadurch gekennzeichnet,**
**dass** diese eine verstellbare Reflektoranordnung aufweist.

5. Leuchte nach Anspruch 4,
**dadurch gekennzeichnet,**
**dass** die Reflektoranordnung durch zwei zu beiden Seiten der Lichtquelle (15) angeordnete Reflektoren (16) gebildet ist.

6. Leuchte nach Anspruch 5,
**dadurch gekennzeichnet,**
**dass** die Reflektoren (16) schwenkbar gelagert sind.

7. Leuchte nach Anspruch 6,
**gekennzeichnet durch**
eine Einstellvorrichtung (17) zur Verstellung der beiden Reflektoren (16).

8. Leuchte nach einem der vorherigen Ansprüche,
**dadurch gekennzeichnet,**
**dass** die Lichtquelle (15) und/oder die Reflektoren (16) mit einem Kühlkörper (31) gekoppelt sind.

9. Leuchte nach einem der vorherigen Ansprüche,
**dadurch gekennzeichnet,**
**dass** der Einzugsmechanismus (20) eine Rollenumlenkung umfasst.

10. Leuchte nach einem der vorherigen Ansprüche,
**dadurch gekennzeichnet,**
**dass** die Stromversorgungsleitung (21) zumindest teilweise als Flachbandkabel ausgeführt ist.

11. Leuchte nach einem der vorherigen Ansprüche,
**dadurch gekennzeichnet,**
**dass** das Bedienelement (30) beleuchtet ist.

## Claims

1. A light fixture (1), in particular a standard or table lamp having a light head (10), which can be extended in relation to a carrier arm (5), for receiving a light source (15) and also a power-supply line (21) which reaches as far as the light head (10), wherein the power-supply line (21) is guided at least in part through the carrier arm (5), and, arranged in the carrier arm (5) and/or the light head (10), there is a retracting mechanism (20) for receiving the power-supply line (21) in a defined manner,
**characterised in that**
arranged on the light head (10) there is an operating element (30) for adjusting the light head (10),
wherein the operating element (30) is at the same time used to switch the light fixture (1) on and off, and wherein the operating element (30) is realized as a rotatable pin.

2. A light fixture according to claim 1,
**characterised in that**
the light head (10) can be extended telescopically in relation to the carrier arm (5).

3. A light fixture according to claim 1 or 2,
**characterised in that**
the light source is formed by a plurality of LEDs (15).

4. A light fixture according to one of the previous claims,
**characterised in that**
it has an adjustable reflector arrangement.

5. A light fixture according to claim 4,
**characterised in that**
the reflector arrangement is formed by two reflectors (16) that are arranged on both sides of the light source (15).

6. A light fixture according to claim 5,
**characterised in that**
the reflectors (16) are pivoted.

7. A light fixture according to claim 6,
**characterised by**
an adjusting device (17) for adjusting the two reflectors (16).

8. A light fixture according to one of the previous claims,
**characterised in that**
the light source (15) and/or the reflectors (16) are coupled to a cooling body (31).

9. A light fixture according to one of the previous claims,
**characterised in that**
the retracting mechanism (20) comprises a roller-type deflecting means.

10. A light fixture according to one of the previous claims,
**characterised in that**
the power-supply line (21) is realized at least in part as a flat-ribbon cable.

11. A light fixture according to one of the previous claims,
**characterised in that**
the operating element (30) is illuminated.

## Revendications

1. Luminaire (1), en particulier lampe à pied et/ou à poser dotée d'une tête lumineuse (10) télescopique par rapport à un bras de support (5) pour le logement d'une source lumineuse (15) et avec une ligne d'alimentation électrique (21) s'étendant jusqu'à la tête lumineuse (10), la ligne d'alimentation électrique (21) étant guidée au moins partiellement à travers le bras de support (5), et un mécanisme d'insertion (20) pour loger de manière définie la ligne d'alimentation électrique (21) étant disposé dans le bras de support (5) et/ou dans la tête lumineuse (10), **caractérisé en ce qu'**un élément de commande (30) pour régler la tête lumineuse (10) est disposé sur la tête lumineuse, l'élément de commande (30) servant simultanément à allumer et éteindre le luminaire (1) et l'élément de commande (30) étant réalisé en tant que tige rotative.

2. Luminaire selon la revendication 1, **caractérisé en ce que** la tête lumineuse (10) est étirable télescopiquement par rapport au bras de support (5).

3. Luminaire selon la revendication 1 ou 2, **caractérisé en ce que** la source lumineuse est formée par plusieurs DEL (15).

4. Luminaire selon l'une des revendications précédentes, **caractérisé en ce que** celui-ci présente un ensemble réflecteur réglable.

5. Luminaire selon la revendication 4, **caractérisé en ce que** l'ensemble réflecteur est formé par deux réflecteurs (16) disposés des deux côtés de la source lumineuse (15).

6. Luminaire selon la revendication 5, **caractérisé en ce que** les réflecteurs (16) sont montés de manière pivotante.

7. Luminaire selon la revendication 6, **caractérisé par** un dispositif de réglage (17) pour régler les deux réflecteurs (16).

8. Luminaire selon l'une des revendications précédentes, **caractérisé en ce que** la source lumineuse (15) et/ou les réflecteurs (16) sont couplés avec un corps de refroidissement (31).

9. Luminaire selon l'une des revendications précédentes, **caractérisé en ce que** le mécanisme d'insertion (20) comprend un renvoi à rouleau.

10. Luminaire selon l'une des revendications précédentes, **caractérisé en ce que** la ligne d'alimentation électrique (21) est réalisée au moins partiellement en tant que câble en nappe.

11. Luminaire selon l'une des revendications précédentes, **caractérisé en ce que** l'élément de commande (30) est éclairé.
